# EUROPÄISCHE PATENTSCHRIFT

(11) **EP 1 147 534 B1**
(45) Veröffentlichungstag und Bekanntmachung des Hinweises auf die Patenterteilung: **21.06.2006**
(21) Anmeldenummer: 00982960.7
(22) Anmeldetag: 06.10.2000
(51) Int. Cl.: H01J 5/62

(54) **ENTLADUNGSLAMPE**
DISCHARGE LAMP
LAMPE A DECHARGE

(30) Priorität: 28.10.1999 DE 19951873
(43) Veröffentlichungstag der Anmeldung: 24.10.2001
(73) Patentinhaber: Patent-Treuhand-Gesellschaft für elektrische Glühlampen mbH, 81543 München (DE)
(72) Erfinder: HELBIG, Peter, 89567 Sontheim (DE); KANTIM, Uwe, 89520 Heidenheim (DE); THIEL, Gerwin, 82256 Fürstenfeldbruck (DE)
(74) Vertreter: Raiser, Franz
(86) Internationale Anmeldenummer: PCT/DE2000/003518
(87) Internationale Veröffentlichungsnummer: WO 2001/031670

(56) Entgegenhaltungen:
- WO-A-98/49712
- FR-A- 2 050 692
- US-A- 5 008 588

## Beschreibung

Die Erfindung betrifft eine Entladungslampe gemäß dem Oberbegriff des Patentanspruchs 1.

### I. Stand der Technik

Eine derartige Entladungslampe ist beispielsweise in der Patentschrift EP-A-0 922 297 offenbart. Diese Patentschrift beschreibt eine Leuchtstofflampe mit einem rohrartigen Entladungsgefäß und einem darin eingeschlossenen Edelgas. Diese Lampe weist längliche, parallel zur Lampenlängsachse verlaufende Elektroden auf, die zur Erzeugung einer Gasentladung dienen. Mindestens eine dieser Elektroden besitzt einen aus dem Innenraum des Entladungsgefäßes herausgeführten Abschnitt, der als Stromzuführung weitergebildet und an der Innenwand des rohrartigen Entladungsgefäßes angebracht ist. Der Lampensockel ist mit zwei Kontaktstiften ausgerüstet, die jeweils mit einer der Lampenelektroden elektrisch leitend verbunden sind.

### II. Darstellung der Erfindung

Es ist die Aufgabe der Erfindung, einen Sockel für eine gattungsgemäße Entladungslampe bereitzustellen, der eine zuverlässige elektrische Kontaktierung zwischen den Elektroden und den Sockelkontakten gewährleistet.

Diese Aufgabe wird erfindungsgemäß durch die kennzeichnenden Merkmale des Patentanspruchs 1 gelöst. Besonders vorteilhafte Ausführungen der Erfindung sind in den Unteransprüchen beschrieben.

Die erfindungsgemäße Entladungslampe zeichnet sich gegenüber einer gattungsgemäßen Entladungslampe dadurch aus, daß ihre Sockelkontakte jeweils mit einem elektrisch leitfähigen Federelement verbunden sind, wobei jedes Federelement an der Wand des mindestens einen rohrartigen Lampengefäßes anliegt und einen elektrischen Kontakt zwischen jeweils einem außerhalb des Lampengefäßes angeordneten Abschnitt einer Lampenelektrode mit einem Sockelkontakt herstellt. Die Federelemente gewährleisten einen sicheren elektrischen Kontakt zwischen den Sockelkontakten und den außerhalb des Lampengefäßes angeordneten Elektrodenabschnitten und eine einfache Sockelung der Entladungslampe.

Vorteilhafterweise sind die Federelemente als Blattfedern mit gewölbten Enden ausgebildet, wobei die gewölbten Blattfederenden sich jeweils im elektrischen Kontakt mit einem der vorgenannten Elektrodenabschnitte befinden. Die Wölbungen gewährleisten eine ausreichend große Kontaktfläche zwischen den Blattfedern und den Elektrodenabschnitten und verhindern eine Beschädigung der Oberfläche der Elektrodenabschnitte. Außerdem sind die Blattfedern vorteilhafterweise jeweils mit mindestens einer Dehnungschleife versehen, durch die den unterschiedlichen thermischen Ausdehnungskoeffizienten des Lampengefäßes und der Blattfedern Rechnung getragen wird. Um eine besonders sichere elektrische und mechanische Kontaktierung zu gewährleisten, sind die Federelemente vorteilhafterweise jeweils durch eine Lötverbindung mit dem entsprechenden Elektrodenabschnitt verbunden. Die Lötverbindung hat gegenüber einer Schweißverbindung den Vorteil, daß sie bei auf dem Lampengefäß aufgesteckter Sockelhülse durch hochfrequenz-induziertes Erwärmen der Sockelkontakte hergestellt werden kann, wenn die außerhalb des mindestens einen Lampengefäßes angeordneten Elektrodenabschnitte oder die Federelemente zuvor mit Lotpaste bestrichen worden sind oder verzinnt worden sind.

Die als Stromzuführung ausgebildeten Elektrodenabschnitte sind vorteilhafterweise auf der Innenwand des mindestens einen rohrartigen Lampengefäßes angebracht und die Federelemente liegen daher an der Innenwand des Lampengefäßes an und stehen im mechanischen und elektrischen Kontakt mit diesen Elektrodenabschnitten. Dadurch lassen sich die Elektrodenabschnitte und auch die Federelemente besser vor Beschädigungen und Berührung schützen.

Gemäß eines bevorzugten Ausführungsbeispiels der Erfindung ist ein erstes Ende des mindestens einen Lampengefäßes mit einer Sockelhülse ausgestattet, die als Bestandteil des Lampensockels mit den mindestens zwei Sockelkontakten versehen ist, wobei die Sockelkontakte jeweils mit einem aus dem ersten Endes des mindestens einen Lampengefäßes herausgeführten Elektrodenabschnitt verbunden sind. Die Stromversorgung der Elektroden geschieht bei dem bevorzugten Ausführungsbeispiel daher auschließlich über das erste Ende des mindestens einen Lampengefäßes. In diesem Fall genügt es daher, die Entladungslampe nur einseitig zu sockeln oder aber das andere Ende des mindestens einen Lampengefäßes mit einer Sockelhülse ohne elektrische Kontakte zu versehen, die nur zur Halterung der Lampe in einer Lampenfassung dient. Allerdings ist es auch möglich, beide Enden des mindestens einen Lampengefäßes mit Sockelhülsen zu versehen, die elektrische Kontakte aufweisen. In diesem Fall ist aus beiden Enden des mindestens einen Lampengefäßes mindestens ein als Stromzuführung ausgebildeter Elektrodenabschnitt herausgeführt, der an der Innenwand des mindestens einen rohrartigen Lampengefäßes anliegt und der mit einem Sockelkontakt verbunden ist.

Die Sockelhülse bzw. die Sockelhülsen des Lampensockels bestehen vorteilhafterweise aus einem elektrisch isolierenden, thermoplastischen Material. Dadurch wird eine Verschmelzung der Sockelhülse bzw. der Sockelhülsen mit den Enden des mindestens einen Lampengefäßes ermöglicht. Vorteilhafterweise weist der Lampensokkel mindestens eine Sockelhülse mit einer becherartigen Aufnahme für ein Ende des mindestens einen Lampensockels auf, deren Durchmesser auf den Außendurchmesser des entsprechenden Endes abgestimmt ist und in der die Federelemente angeordnet sind. Die becherartige Aufnahme bietet einerseits den Federelementen einen hinreichenden Schutz vor Beschädigung und Berührung und ermöglicht andererseits eine genaue Positionierung der Federelemente relativ zu dem entsprechenden Ende des mindestens einen Lampengefäßes und den auf der Innenwand angebrachten, als Stromzuführung ausgebildeten Elektrodenabschnitten. Vorteilhafterweise besitzt jede Sockelhülse ein zur hochfrequenz-induzierten Erwärmung taugliches Mittel, das jeweils in einer die Aufnahme der entsprechenden Sockelhülse umschließenden ringförmigen Nut angeordnet ist. Diese Mittel können durch hochfrequente Induktionsspannungsimpulse erhitzt werden, so daß das thermoplastische Material der Sockelhülse im Bereich der Nut schmilzt und nach dem Erhärten eine Schmelzverbindung mit dem mindestens einen Lampengefäß bildet. Zwischen den in derselben Aufnahme angeordneten Federelementen kann vorteilhafterweise ein elektrisch isolierendes Mittel angeordnet sein.

### III. Beschreibung des bevorzugten Ausführungsbeispiels

Nachstehend wird die Erfindung anhand eines bevorzugten Ausführungsbeispiels näher erläutert. Es zeigen:
- Figur 1: Einen Querschnitt durch ein gesockeltes Ende des Entladungsgefäßes einer Entladungslampe gemäß des bevorzugten Ausführungsbeispiels
- Figur 2: Eine Draufsicht auf die mit den Sockelkontakten ausgestattete Sockelhülse einer Entladungslampe gemäß des bevorzugten Ausführungsbeispiels

Bei der Entladungslampe gemäß des bevorzugten Ausführungsbeispiels handelt es sich um eine Gasentladungslampe, die als Entladungsmedium ein Edelgas oder ein Edelgasgemisch aufweist. Die Entladungslampe besitzt ein stabförmiges, rohrartiges und gasdicht verschlossenes Entladungsgefäß 1 aus Glas. Ein Ende 13 des Entladungsgefäßes 1 ist mittels eines Stopfens 10 und Glaslot gasdicht verschlossen, während das andere Ende (nicht abgebildet) abgeschmolzen wurde. Das Entladungsmedium ist im Innenraum 11 des Entladungsgefäßes 1 eingeschlossen. Der Verschlußstopfen 10 besitzt einen Pumpstengel 12, über den das Entladungsmedium in den Innenraum 11 des Entladungsgefäßes 1 eingefüllt wurde, und der anschließend gasdicht abgeschmolzen wurde. Auf der Innenwand des rohrartigen Entladungsgefäßes 1 sind zwei einander gegenüberliegende streifenförmige, leiterbahnähnliche Elektroden 2, 3 aufgebracht, die zur Erzeugung einer Gasentladung im Innenraum 11 des Entladungsgefäßes 1 dienen. Im Innenraum 11 des Entladungsgefäßes 1 sind die Elektroden 2, 3 mit einem Dielektrikum 14, beispielsweise mit einer dünnen Glasschicht und/oder einer Leuchtstoffschicht, überzogen. Aus diesem Grund bildet sich in der Entladungslampe während des Betriebes zwischen den Elektroden 2, 3 eine dielektrisch behinderte Entladung aus. Die Elektroden 2, 3 weisen jeweils einen durch den Verschluß 10 hindurchgeführten, aus dem Innenraum 11 des Entladungsgefäßes 1 herausragenden Abschnitt 20, 30 auf, der außerhalb des Entladungsraumes 11, im Bereich eines Entladungsgefäßendes 13 an der Innenwand des Entladungsgefäßes 1 anliegt. Diese Elektrodenabschnitte 20, 30 dienen als Stromzuführung für die innerhalb des Entladungsraumes 11 angeordneten Abschnitte der Elektroden 2, 3. Beide Enden 13 des rohrartigen Entladungsgefäßes 1 sind mit einer aus einem elektrisch isolierenden, thermoplastischen Kunststoff bestehenden Sockelhülse 4 versehen, die zusammen den Lampensockel bilden. Nur eine der beiden Sockelhülsen 4 ist mit den als Kontaktstifte ausgebildeten elektrischen Sockelkontakten 5, 6 ausgestattet. Beide Sockelhülsen 4 weisen eine becherartige Aufnahme 40 für jeweils ein Ende 13 des Entladungsgefäßes 1 auf. Der Durchmesser der Aufnahme 40 jeder Sokkelhülse 4 ist paßgerecht auf den Außendurchmesser des jeweiligen Endes 13 des Entladungsgefäßes 1 abgestimmt. Außerdem sind beide Sockelhülsen 4 mit Tiefenanschlägen 41 versehen, die die Eintauchtiefe der Enladungsgefäßenden 13 in die Aufnahme 40 bestimmen. Ferner besitzen beide Sockelhülsen 4 einen vorzugsweise ferromagnetischen Metallring 7, der in einer die Aufnahme 40 ringförmig umschließenden Nut 42 angeordnet ist. Diese Metallringe 7 dienen zur Herstellung einer dauerhaften Schmelzverbindung zwischen dem thermoplastischen Material der Sockelhülsen 4 und der Außenwand der Entladungsgefäßenden 13 mittels hochfrequenter Induktionsspannungsimpulse. In der Aufnahme 40 einer der beiden Sockelhülsen 4 sind zwei metallische Blattfedern 8, 9 angeordnet, die eine elektrische Verbindung zwischen jeweils einem Kontaktstift 5 bzw. 6 und einem Elektrodenabschnitt 20 bzw. 30 herstellen. Die beiden Blattfedern 8, 9 weisen jeweils ein gewölbtes Ende 80, 90 auf, die jeweils an einem der Elektrodenabschnitte 20 bzw. 30 federnd anliegen und mit diesem verlötet sind. Das andere Ende der Blattfedern ist jeweils auf einen Sockelstift 5, 6 aufgeclipst und mit diesem verlötet oder verschweißt. Beide Battfedern 8, 9 weisen außerdem eine Dehnungsschleife 81, 91 auf, die von einem annähernd U-förmig gebogenen Abschnitt der Feder 8, 9 gebildet wird.

Die Erfindung beschränkt sich nicht auf das oben näher erläuterte Ausführungsbeispiel. Beispielsweise kann die Entladungslampe auch mehr als nur zwei Elektroden besitzen und jede der Sockelhülsen mit elektrischen Kontakten ausgestattet sein, so daß die als Stromzuführungen dienenden Elektrodenabschnitte aus beiden Entladungsgefäßenden herausgeführt werden können. Außerdem kann die Erfindung auch auf Entladungslampen angewandt werden, die auf der Außenwand des mindestens einen rohrartigen Lampengefäßes angebrachte Elektroden besitzt. In diesem Fall liegen die Federelemente an der Außenwand des Lampengefäßes an. Ferner ist es auch möglich, nur ein Ende des Lampengefäßes mit einer Sockelhülse zu versehen. Das andere Ende des Lampengefäßes kann beispielsweise an einem Kühlkörper befestigt werden.

## Patentansprüche

1. Entladungslampe mit folgenden Merkmalen:
- mindestens einem rohrartigen Lampengefäß (1) mit verschlossenen Enden (13),
- einem Entladungsmedium, das im Innenraum (11) des mindestens einen Lampengefäßes (1) angeordnet ist,
- mindestens zwei Elektroden (2, 3) zur Anregung des Entladungsmediums, wobei die Elektroden (2, 3) jeweils einen außerhalb des Innenraums (11) des mindestens einen Lampengefäßes (1) angeordneten Abschnitt (20, 30) aufweisen, der an der Wand des mindestens einen rohrartigen Lampengefäßes (1) anliegt und als Stromzuführung ausgebildet ist,
- einem Lampensockel (4), der mindestens zwei elektrische Sockelkontakte (5, 6) aufweist,
**dadurch gekennzeichnet, daß** die elektrischen Sockelkontakte (5, 6) jeweils mit einem elektrisch leitfähigen Federelement (8, 9) verbunden sind, wobei jedes Federelement (8, 9) an der Wand des mindestens einen rohrartigen Lampengefäßes (1) anliegt und einen elektrischen Kontakt zwischen jeweils einem außerhalb des Lampengefäßes (1) angeordneten Elektrodenabschnitt (20, 30) mit einem Sockelkontakt (5, 6) herstellt.

2. Entladungslampe nach Anspruch 1, **dadurch gekennzeichnet, daß** die Federelemente (8, 9) als Blattfedern ausgebildet sind, die jeweils mindestens eine Dehnungsschleife (81, 91) aufweisen.

3. Entladungslampe nach Anspruch 1, **dadurch gekennzeichnet, daß** die Federelemente (8, 9) als Blattfedern mit gewölbten Enden (80, 90) ausgebildet sind, wobei die gewölbten Enden (80, 90) sich jeweils im Kontakt mit dem entsprechenden Elektrodenabschnitt (20, 30) befinden.

4. Entladungslampe nach Anspruch 1, **dadurch gekennzeichnet, daß** zwischen den Federelementen (8, 9) und dem jeweiligen Elektrodenabschnitt (20, 30) eine Lötverbindung besteht.

5. Entladungslampe nach Anspruch 1, **dadurch gekennzeichnet, daß** die als Stromzuführung ausgebildeten Elektrodenabschnitte (20, 30) auf der Innenwand des mindestens einen Lampengefäßes (1) angebracht sind und die Federelemente (8, 9) an der Innenwand des mindestens einen Lampengefäßes (1) anliegen.

6. Entladungslampe nach Anspruch 1, **dadurch gekennzeichnet, daß** der Lampensockel mindestens eine Sockelhülse (4) aus einem elektrisch isolierenden, thermoplastischen Material besitzt.

7. Entladungslampe nach Anspruch 1, **dadurch gekennzeichnet, daß** der Lampensockel mindestens eine Sockelhülse (4) mit einer becherartigen Aufnahme (40) für ein Ende (13) des mindestens einen Lampengefäßes (1) aufweist, wobei der Durchmesser der Aufnahme (40) auf den Außendurchmesser des entsprechenden Endes (13) abgestimmt ist, und die Federelemente (8, 9) innerhalb der Aufnahme (40) der mindestens einen Sockelhülse (4) angeordnet sind.

8. Entladungslampe nach den Ansprüchen 6 und 7, **dadurch gekennzeichnet, daß** die mindestens eine Sockelhülse (4) ein zur hochfrequenz-induzierten Erwärmung taugliches Mittel (7) aufweist, das in einer die Aufnahme (40) umschließenden ringförmigen Nut (42) angeordnet ist.

9. Entladungslampe nach Anspruch 7, **dadurch gekennzeichnet, daß** zwischen den in derselben Aufnahme angeordneten Federelementen ein elektrisch isolierendes Mittel angeordnet ist.

## Claims

1. Discharge lamp having the following features:
- at least one tubular lamp vessel (1) with sealed ends (13),
- a discharge medium which is arranged in the interior (11) of the at least one lamp vessel (1),
- at least two electrodes (2, 3) for exciting the discharge medium, the electrodes (2, 3) in each case having a section (20, 30) which is arranged outside the interior (11) of the at least one lamp vessel (1), bears against the wall of the at least one tubular lamp vessel (1) and is constructed as a supply lead, and
- a lamp base (4) which has at least two electric base contacts (5, 6),
**characterized in that** the electric base contacts (5, 6) are connected in each case to an electrically conductive spring element (8, 9), each spring element (8, 9) bearing against the wall of the at least one tubular lamp vessel (1) and making an electric contact between in each case one electrode section (20, 30), arranged outside the lamp vessel (1), and a base contact (5, 6).

2. Discharge lamp according to Claim 1, **characterized in that** the spring elements (8, 9) are constructed as leaf springs which in each case have at least one expansion loop (81, 91).

3. Discharge lamp according to Claim 1, **characterized in that** the spring elements (8, 9) are constructed as leaf springs with cambered ends (80, 90), the cambered ends (80, 90) in each case making contact with the corresponding electrode section (20, 30).

4. Discharge lamp according to Claim 1, **characterized in that** there is a soldered joint between the spring elements (8, 9) and the respective electrode section (20, 30).

5. Discharge lamp according to Claim 1, **characterized in that** the electrode sections (20, 30) constructed as supply leads are fitted on the inner wall of the at least one lamp vessel (1), and the spring elements (8, 9) bear against the inner wall of the at least one lamp vessel (1).

6. Discharge lamp according to Claim 1, **characterized in that** the lamp base has at least one base shell (4) made from an electrically insulating, thermoplastic material.

7. Discharge lamp according to Claim 1, **characterized in that** the lamp base has at least one base shell (4) with a cup-like receptacle (40) for an end (13) of the at least one lamp vessel (1), the diameter of the receptacle (40) being coordinated with the outside diameter of the corresponding end (13), and the spring elements (8, 9) being arranged inside the receptacle (40) of the at least one base shell (4).

8. Discharge lamp according to Claims 6 and 7, **characterized in that** the at least one base shell (4) has a means (7) capable of being heated by radio-frequency induction and is arranged in an annular groove (42) surrounding the receptacle (40).

9. Discharge lamp according to Claim 7, **characterized in that** an electrically insulating means is arranged between the spring elements arranged in the same receptacle.

## Revendications

1. Lampe à décharge ayant des caractéristiques suivantes :
- au moins une enceinte (1) de lampe tubulaire ayant des extrémités (13) fermées,
- un milieu de décharge qui est à l'intérieur (11) de la au moins une enceinte (1) de lampe,
- au moins deux électrodes (2, 3) d'excitation du milieu de décharge, les électrodes (2, 3) ayant, respectivement, un tronçon (20, 30) disposé à l'extérieur de l'intérieur (11) de la au moins une enceinte (1) de lampe appliqué à la paroi de la au moins une enceinte (1) de lampe tubulaire et constitué en entrée de courant,
- un culot (4) de lampe qui a au moins deux contacts (5, 6) électriques de culot,
**caractérisée en ce que** les contacts (5, 6) électriques de culot sont reliés, respectivement, à un élément (8, 9) élastique conducteur de l'électricité, chaque élément (8, 9) élastique s'appliquant à la paroi de la au moins une enceinte (1) de lampe tubulaire et ménageant un contact électrique entre un contact (5, 6) de culot et, respectivement, un tronçon (20, 30) d'électrode disposé à l'extérieur de l'enceinte (1) de lampe.

2. Lampe à décharge suivant la revendication 1, **caractérisée en ce que** les éléments (8, 9) élastiques sont constitués sous la forme de ressorts à lame qui ont, respectivement, au moins une boucle (81, 91) d'allongement.

3. Lampe à décharge suivant la revendication 1, **caractérisée en ce que** les éléments (8, 9) élastiques sont constitués sous la forme de ressorts à lame ayant des extrémités (80, 90) courbées, les extrémités (80, 90) courbées se trouvant, respectivement, en contact avec le tronçon (20, 30) d'électrode correspondant.

4. Lampe à décharge suivant la revendication 1, **caractérisée en ce qu'**il y a un joint brasé entre les éléments (8, 9) élastiques et le tronçon (20, 30) d'électrode respectif.

5. Lampe à décharge suivant la revendication 1, **caractérisée en ce que** les tronçons (20, 30) d'électrode constituant une entrée de courant sont mis sur la paroi intérieure de la au moins une enceinte (1) de lampe et les éléments (8,9) élastiques s'appliquent à la paroi intérieure de la au moins une enceinte (1) de lampe.

6. Lampe à décharge suivant la revendication 1, **caractérisée en ce que** le culot de lampe a au moins une douille (4) de culot en une matière thermoplastique isolante du point de vue électrique.

7. Lampe à décharge suivant la revendication 1, **caractérisée en ce que** le culot de lampe a au moins une douille (4) de culot ayant un logement (40) en forme de pot de réception d'une extrémité (13) de la au moins une enceinte (1) de lampe, le diamètre du logement (40) étant adapté au diamètre extérieur de l'extrémité (13) correspondante et les éléments (8, 9) élastiques étant disposés dans le logement (40) de la au moins une douille (40) de culot.

8. Lampe à décharge suivant les revendications 6 et 7, **caractérisée en ce que** la au moins une douille (4) de culot a un moyen (7) qui peut servir à un chauffage induit par haute fréquence et qui est disposé dans une rainure (42) annulaire entourant le logement (40).

9. Lampe à décharge suivant la revendication 7, **caractérisée en ce qu'**il est disposé un moyen isolant du point de vue électrique entre les éléments élastiques disposés dans le même logement.
